# EUROPÄISCHE PATENTSCHRIFT

(11) **EP 2 369 061 B1**
(45) Veröffentlichungstag und Bekanntmachung des Hinweises auf die Patenterteilung: **19.06.2013**
(21) Anmeldenummer: 11157825.8
(22) Anmeldetag: 11.03.2011
(51) Int. Cl.: E02D 17/08

(54) **Verbauvorrichtung für den Verbau in Gräben**
Shoring device for shoring in trenches
Dispositif de coffrage pour le coffrage dans des tranchées

(30) Priorität: 23.03.2010 DE 202010000447 U
(43) Veröffentlichungstag der Anmeldung: 28.09.2011
(73) Patentinhaber: ThyssenKrupp Bauservice GmbH, 41836 Hückelhoven (DE)
(72) Erfinder: Heß, Wilhelm, 51789 Lindlar (DE)
(74) Vertreter: Patentanwälte Freischem

(56) Entgegenhaltungen:
- EP-A2- 2 006 453
- EP-A2- 2 246 480
- DE-A1- 4 230 860

## Beschreibung

Die Erfindung betrifft eine Vorrichtung für den Verbau von Gräben mit zwei einander gegenüberliegend angeordneten Verbauplatten und zwischen den Verbauplatten angeordneten Spreizen, welche die Verbauplatten auf Abstand halten.

Insbesondere betrifft die Erfindung sogenannte Dragboxen oder Ziehboxen, welche auf dem Grund des Grabens aufgestellt und während des Fortschreitens der Baumaßnahme nach vorne durch den Graben hindurch gezogen werden, wobei hinter der Ziehbox der Graben zugeschüttet wird.

Die Ziehbox wird für Verbaumaßnahmen eingesetzt, die nahezu ausschließlich im Freigelände ausgeführt werden. Sie besteht üblicherweise aus einem Grundelement mit einer Länge zwischen 3,5 und 9 m und einer Höhe von ca. 3 bis 6 m. Vor dem Grundelement ist ein sogenannter Schneidschuh angeordnet. Der Schneidschuh umfasst zwei keilförmige Schneidplatten, welche durch einen extrem verwindungssteif ausgeführten Verbindungsriegel miteinander verbunden sind. Jede der Schneidplatten liegt vor einer Vorderkante einer der Verbauplatten. Der Verbindungsriegel besteht aus mehreren Kastenhohlprofilen aus Stahl. Hinter dem hinteren Rand der Verbauplatten des Grundelements können sich Schleppplatten anschließen, welche die Länge des verbauten Grabenabschnitts vergrößern.

Am unteren Rand der Verbauplatten sind in der Regel Gleitkufen angeschweißt, welche eine Beschädigung des unteren Plattenrandes beim Hindurchziehen durch den Graben vermeiden.

Eine Ziehbox gemäß dem Stand der Technik ist der Darstellung der Figur 1 zu entnehmen. Man erkennt den Schneidschuh 1 bestehend aus zwei Schneidplatten 2, 3 und einem Verbindungsriegel 4. An dem Verbindungsriegel 4 wird die gesamte Ziehbox durch den Graben hindurchgezogen.

An jede der zwei Schneidplatten 2, 3 schließt sich jeweils eine Verbauplatte 5 bzw. 6 des Grundelements der Ziehbox an. Die vorderen Ränder der Verbauplatten 5,6 sind fest mit den Schneidplatten 2, 3 des Schneidschuhs 1 verbunden und folglich durch den Verbindungsriegel 4 auf Abstand gehalten. Die hinteren Ränder der Verbauplatten sind durch eingefügte Spreizstreben 7 auf Abstand gehalten. Häufig bestehen die Ziehboxen nicht nur aus je einer Verbauplatte 5,6 auf jeder Seite sondern aus mehreren Verbauplatten. An den hinteren Rand jeder Verbauplatte 5, 6 des Grundelements schließt sich eine Schleppplatte 8, 9 an, welche ebenfalls eine Verbauplatte bildet. Die vorderen und hinteren Ränder der Schleppplatten 8, 9 sind ebenfalls über Spreizstreben 7 auf Abstand zueinander gehalten. Ferner können weitere Verbauplatten, sogenannte Aufsatzplatten (in Fig. 1 nicht dargestellt) aufgesetzt werden, um die Höhe der Verbauvorrichtung zu vergrößern.

Anders als bei Verbauvorrichtungen, bei denen die Verbauplatten senkrecht abgesenkt und wieder aus dem Graben herausgehoben werden, ist es bei Ziehboxen nicht möglich, das Erdreich bei einem schrittweisen Rückbau der Verbauvorrichtung schichtweise aufzuschütten und zu verdichten.

Eine Verbauvorrichtung entsprechend dem Oberbegriff des Anspruch 1 ist aus EP 2006453 A2 bekannt.

Aufgabe der Erfindung ist es, eine durch einen Graben ziehbare Verbauvorrichtung zu schaffen, welche das schichtweise Aufschütten und Verdichten des Erdreichs ermöglicht.

Diese Aufgabe wird dadurch gelöst, dass der hintere Rand der Verbauplatten schräg verläuft, sodass der untere Rand der Verbauplatten kürzer als der obere Rand der Verbauplatten ist.

Auf diese Weise endet der Graben, in den eine derartige Verbauvorrichtung eingesetzt ist, im Bereich des hinteren, freien Randes der Verbauplatten mit einer Böschung, welche im Wesentlichen unterhalb des hinteren Randes der Verbauplatten von unten schräg nach oben verläuft. Die Verbauvorrichtung kann um eine gewisse Strecke, beispielsweise um 1 m, nach vorne gezogen werden. Dabei bildet sich ein freier Raum zwischen dem hinteren Plattenrand und der Böschung, welcher den offenen Graben von dem verfüllten Graben trennt. Auf diese Böschung kann neues Erdreich aufgeschüttet werden, bis das Erdreich bis an den hinteren Plattenrand aufgefüllt ist. Diese Erdschicht kann verdichtet werden.

Mit der erfindungsgemäßen Verbauvorrichtung ist es folglich möglich, während des Fortschritts der Grabenarbeiten, zum Beispiel dem Einbau eines Rohres, schrittweise die als Ziehbox ausgebildete Verbauvorrichtung nach vorne zu ziehen und gleichzeitig schichtweise den Graben hinter der Verbauvorrichtung aufzufüllen und die Erdschichten zu verdichten. So können hoch verdichtete Grabenfüllungen geschaffen werden, welche keine nennenswerten Setzungen des Erdreichs zur Folge haben und sofort einen tragfähigen Baugrund bilden. Außerdem kann bei der erfindungsgemäßen Verbauvorrichtung das Schüttgut zwischen die Verbauplatten mit den schrägen Rändern auf die schräge Böschung aufgeschüttet werden, bevor die Verbauvorrichtung nach vorne gezogen wird. Somit können die Wände des Grabens beim Vorziehen nicht nach innen einbrechen, weil der Innenraum zwischen den Verbauplatten schon mit Erdreich angefüllt wurde.

Der freie hintere Verbauplattenrand kann entweder über einen Abschnitt oder über die gesamte Länge der Verbauplatte schräg verlaufen. Der Neigungswinkel liegt in einem Bereich von 20° bis 70° zur Horizontalen, vorzugsweise zwischen 30° und 50°. Je stärker der Neigungswinkel zur horizontalen Richtung geneigt ist, desto steiler ist die Böschung und desto schwieriger ist die Verdichtung des auf die Böschung aufgeschütteten Erdreiches.

Wenn die Ziehbox nur aus den zwei Verbauplatten des Grundelements besteht, so sollte jede der Verbauplatten einen ersten Längenabschnitt aufweisen, in dem die Höhe der Verbauplatte einen maximalen Wert hat und an den sich ein Abschnitt mit schräger Hinterkante und folglich abnehmender Plattenhöhe anschließt.

Wie erwähnt, können Ziehboxen neben dem Grundelement auch Schleppplatten, das heißt sich an ein erstes, vorderes Paar Verbauplatten anschlie-βendes hinteres Verbauplattenpaar, sogenannte Schleppplatten, aufweisen. Diese Schleppplatten können den schrägen hinteren Rand aufweisen. An den vorderen Rand der Schleppplatten schließen sich rechteckige Verbauplatten an, welche das Grundelement der Ziehbox bilden. Natürlich können sich an die Verbauplatten des Grundelements auch mehrere Schleppplatten anschließen, wobei der schräge Rand nur an der letzten Schleppplatte eines Plattenzuges vorgesehen ist. Ein Plattenzug ist die Gesamtheit der mit einander verbundenen Verbauplatten, die an eine der zwei gegenüberliegenden Grabenwände anliegen.

An den vorderen Rand der vorderen Verbauplatten schließt sich in der Praxis jeweils eine Schneidplatte an, welche in Draufsicht einen keilförmigen Querschnitt hat. Die Schneidplatten können - wie aus dem Stand der Technik bekannt - durch einen biegesteifen Verbindungsriegel miteinander verbunden sein. Der Baggerlöffel zieht an dem Verbindungsriegel, um die Ziehbox durch den Graben zu ziehen.

Auf mindestens eine der Verbauplatten kann eine weitere Verbauplatte, nämlich eine sogenannte Aufsatzplatte aufgesetzt sein. Wenn die Aufsatzplatte auf die Verbauplatte mit dem schrägen hinteren Rand aufgesetzt ist, kann die Aufsatzplatte ebenfalls einen schrägen hinteren Rand aufweisen, der mit dem schrägen hinteren Rand der Verbauplatte fluchtet. Folglich kann hinter und unter dem schrägen freien Rand am hinteren Ende der Verbauvorrichtung sowohl im Bereich der Verbauplatte als auch im Bereich der darauf aufgesetzten Aufsatzplatte eine Böschung nach dem Vorziehen der Verbuavorrichtung aufgeschüttet und verdichtet werden.

Die erfindungsgemäße Verbauvorrichtung kann bei einem Verfahren für den Verbau von Gräben eingesetzt werden, bei dem die Verbauvorrichtung mit den zwei einander gegenüberliegend angeordneten Verbauplatten und dazwischen angeordneten Spreizen in den Graben eingesetzt und nach vorne durch den Graben gezogen wird. Da Verbauplatten mit schrägem hinteren Rand verwendet werden, der derart geneigt ist, dass der untere Rand der Verbauplatten kürzer als der obere Rand der Verbauplatten ist, kann auf eine hinter dem hinteren Verbauplattenrand liegende Böschung eine Schicht Erdreich aufgeschüttet und verdichtet werden.

Der Böschungswinkel, der dem Winkel des schrägen hinteren Verbauplattenrandes entspricht, ist derart zu wählen, dass eine optimale Verdichtung des Erdreichs möglich ist. So kann die Verbauvorrichtung nacheinander jeweils um eine bestimmte Strecke (zum Beispiel 1 m) vorgezogen werden und das Erdreich bei jedem Vorziehen schichtweise aufgeschüttet und verdichtet werden.

Das Erdreich kann in der Praxis bereits vor dem Vorziehen der Verbauvorrichtung auf die Böschung zwischen den Platten mit den schrägen hinteren Rändern geschüttet werden, und es kann anschließend nach dem Vorziehen der Verbauvorrichtung verdichtet werden. Das zwischen die Platten geschüttete Erdreich verhindert, dass beim Vorziehen der Verbauvorrichtung die Grabenwände nach innen einbrechen.

Eine Ausführungsform der Erfindung wird nachfolgend unter Bezugnahme auf die beigefügten Zeichnungen beschrieben.
- Fig. 1: zeigt eine schaubildliche Darstellung einer Ziehbox gemäß dem Stand der Technik.
- Fig. 2: zeigt eine schaubildliche Darstellung des rechten Verbauplatten-Zuges einer erfindungsgemäßen Ziehbox.
- Fig. 3: zeigt die Seitenansicht des Verbauplatten-Zuges aus Fig. 2 und
- Fig. 4: zeigt eine Querschnittsdarstellung eines verfüllten Grabens, der mit der erfindungsgemäßen Verbauvorrichtung hergestellt wurde.

Die bekannte Ziehbox der Anmelderin, welche in der Fig. 1 zu erkennen ist, wurde bereits weiter oben beschrieben. In der Fig. 2 ist ein Plattenzug ähnlich dem rechten Plattenzug der Verbauvorrichtung aus Fig. 1 zu erkennen. Vorne ist der Schneidschuh 1 mit der rechten Schneidplatte 2 und einem Teil des Verbindungsriegels 4 zu sehen. An die rechte Schneidplatte 2 schließt sich die rechte Verbauplatte 5 des Grundelements an. Die Spreizstreben sind in den Fig. 3 und 4 nicht dargestellt. Es sind lediglich Anschlussrohre 20 zu erkennen, an deren Enden Flansche angeordnet sind, an denen die Spreizstreben befestigbar sind.

Wie insbesondere in Fig. 3 zu sehen ist, ist auf der rechten Verbauplatte 5 eine Aufsatzplatte 12 angeordnet. Bei einer Plattenhöhe von 3015 mm der rechten Verbauplatte 5 lässt sich durch die Aufsatzplatte 12 mit einer Höhe von 1440 mm die Grabentiefe bei Bedarf erhöhen. Es ist anzumerken, dass der linke Plattenzug symmetrisch ausgebildet ist. Das heißt, auf der linken Verbauplatte des Grundelements ist ebenfalls eine Aufsatzplatte aufgesetzt.

An die rechte Verbauplatte 5 schließt sich die rechte Schleppplatte 8 an. Auch auf der rechten Schleppplatte 8 ist eine Aufsatzplatte 13 bei Bedarf angeordnet, welche verwendet wird, wenn ein besonders tiefer Graben verbaut werden soll.

Die Gleitkufen 10 und 11 an den unteren Rändern der Platten 5 und 8 vermeiden eine Beschädigung oder einen unzulässigen Verschleiß des unteren Plattenrandes.

Gemäß der Erfindung ist an die Schleppplatte 8 eine Abschlussplatte 14 angehängt, deren hinterer Rand 15 schräg zur horizontalen Richtung verläuft. Die Abschlussplatte 14 hat folglich keine rechteckige, sondern im Wesentlichen eine dreieckige Fläche. Die untere Kante der Abschlussplatte 14 ist stark verkürzt und erstreckt sich im Wesentlichen nur noch über die Breite des Vorderprofils der Abschlussplatte 14. Wiederum liegt der Abschlussplatte 14 in der Praxis eine mittels Spreizen auf Abstand gehaltene, entsprechend geformte Abschlussplatte gegenüber. Die hinteren Ränder der Abschlussplatten 14 erstrecken sich also vom unteren Rand aus schräg nach hinten und oben, wobei die Ränder an den beiden zueinander parallelen Abschlussplatten der Verbauvorrichtung im Wesentlichen zueinander parallel verlaufen.

Auch auf die Abschlussplatte 14 kann eine Aufsatzplatte 16 aufgesetzt werden, deren hinterer Rand 17 ebenfalls schräg zur Horizontalen verläuft.

Bei der in den Fig. 2 und 3 dargestellten Ausführungsform beträgt der Winkel zwischen dem hinteren Rand 15, 17 und der Horizontalen 36°.

Die Fig. 4 zeigt schematisch die Abschlussplatte 14 mit Aufsatzplatte 16 in Seitenansicht, nachdem die gesamte Verbauvorrichtung um eine gewisse Strecke nach vorne gezogen wurde. Es ist zu erkennen, dass sich einerseits zwischen den hinteren Rändern 15, 17 der Abschlussplatte 14 und der darauf gesetzten Aufsatzplatte 16 und andererseits der Böschung 19, welche sich vor dem Ziehen der Verbauvorrichtung unmittelbar unterhalb der hinteren Ränder 15, 17 befand, ein freier Streifen ergeben hat. Ein entsprechender freier Streifen entsteht selbstverständlich auch unterhalb der hinteren schrägend Ränder der gegenüberliegenden und durch die Spreizen auf Abstand gehaltenen Verbauplatten. In diesen Streifen kann nun Schüttgut eingeschüttet und verdichtet werden, bis die Böschung aus verdichtetem Erdreich in dem Graben wieder bis an den hinteren Rand 15, 17 der Verbauvorrichtung reicht. Wie bereits erwähnt, kann eine Schicht des Schüttguts auch vor dem Vorziehen der Verbauvorrichtung auf die Böschung zwischen den zwei einander gegenüberliegenden Abschlussplatten 14 und den darauf befindlichen Aufsatzplatten 16 geschüttet werden.

In Fig. 4 ist zu erkennen, dass beim abschnittsweisen Hindurchziehen der Verbauvorrichtung aufeinanderfolgende Schichten 18 verdichteten Erdreichs gebildet wurden. Auf diese Weise kann mit der erfindungsgemäßen Ziehbox nach dem Abschluss der Bautätigkeiten in dem Graben ein hochverdichtetes Erdreich hinterlassen werden, welches unverzüglich bebaut werden kann, ohne dass Setzungserscheinungen zu befürchten sind.

Es sei angemerkt, dass die Ziehbox auf jeder Seite der Spreizen einen Plattenzug mit mehreren Verbauplatten aufweist. Jeder Plattenzug weist folgende Verbauplatten auf:
- die Verbauplatte 5 des Grundelements
- die Schleppplatte 8
- die Abschlussplatte 14
- die erste, zweite, und dritte Aufsetzplatte 12, 13 und 16.

Jeweils am vorderen Rand der vorderen Verbauplatte 5 ist ein Schneidschuh 1 angeordnet. Die hintere Verbauplatte 14 und die darauf aufgesetzte Aufsatzplatte 16 weisen schräg nach hinten und oben verlaufende Ränder 15 und 17 auf, die miteinander fluchten. Diese schrägen Rändern 15 und 17 bilden die freien hinteren Ränder der Verbauvorrichtung. Die schrägen hinteren Ränder 15 und 17 an den Enden der zwei Plattenzüge liegen im Wesentlichen in einer Ebene, so dass nach dem Vorziehen der zwei Plattenzüge zwischen den Rändern eine Böschung aufgeschüttet werden kann, deren Oberfläche im Wesentlichen in der genannten Ebene liegt.

### Bezugszeichenliste

- 1: Schneidschuh
- 2: Schneidplatte
- 3: Schneidplatte
- 4: Verbindungsriegel
- 5: rechte Verbauplatte des Grundelements
- 6: linke Verbauplatte des Grundelements
- 7: Spreize
- 8: Verbauplatte, rechte Schleppplatte
- 9: Verbauplatte, linke Schleppplatte
- 10: Gleitkufe
- 11: Gleitkufe
- 12: Verbauplatte, erste Aufsatzplatte
- 13: Verbauplatte, zweite Aufsatzplatte
- 14: Verbauplatte, Abschlussplatte
- 15: hinterer Rand
- 16: Verbauplatte, dritte Aufsatzplatte
- 17: hinterer Rand der Aufsatzplatte
- 18: verdichtete Schicht
- 19: Böschung
- 20: Anschlussrohr

## Patentansprüche

1. Verbauvorrichtung für den Verbau von Gräben, mit zwei einander gegenüberliegend angeordneten Verbauplatten (14) und zwischen den Verbauplatten angeordneten Spreizen (7), welche die Verbauplatten (14) auf Abstand halten,
**dadurch gekennzeichnet, dass** der hintere Rand (15) der Verbauplatten (14) schräg verläuft, so dass der untere Rand der Verbauplatten (14) kürzer als der obere Rand der Verbauplatten (14) ist.

2. Verbauvorrichtung nach Anspruch 1, **dadurch gekennzeichnet, dass** der hintere Rand (15) der Verbauplatten (14) zur horizontalen Richtung um einen Winkel von 20° bis 70° geneigt ist.

3. Verbauvorrichtung nach Anspruch 1 oder 2, **dadurch gekennzeichnet, dass** an dem vorderen Rand der Verbauplatten (14) mindestens ein weiteres Paar rechteckiger Verbauplatten (5,6,8,9) befestigt ist.

4. Verbauvorrichtung nach einem der vorangehenden Ansprüche, **dadurch gekennzeichnet, dass** an dem vorderen Rand der vorderen Verbauplatten (5,6) der Verbauvorrichtung eine Schneidplatte (2,3) angeordnet ist, die in Draufsicht einen keilförmigen Querschnitt hat.

5. Verbauvorrichtung nach Anspruch 4, **dadurch gekennzeichnet, dass** die Schneidplatten (2,3) zu beiden Seiten der Verbauvorrichtung durch einen biegesteifen Verbindungsriegel (4) miteinander verbunden sind, an dem die Verbauvorrichtung durch den Graben gezogen werden kann.

6. Verbauvorrichtung nach einem der vorangehenden Ansprüche, **dadurch gekennzeichnet, dass** auf mindestens eine der Verbauplatten (5,6,8,9,14) eine Aufsatzplatte (12,13,16) aufgesetzt ist.

7. Verbauvorrichtung nach Anspruch 6, **dadurch gekennzeichnet, dass** die Aufsatzplatte (16) auf die Verbauplatte (14) mit dem schrägen hinteren Rand (15) aufgesetzt ist, wobei die Aufsatzplatte (16) ebenfalls einen schrägen hinteren Rand (17) aufweist, der mit dem schrägen hinteren Rand (15) der Verbauplatte (14) fluchtet.

8. Verfahren für den Verbau von Gräben, bei dem eine Verbauvorrichtung mit zwei einander gegenüberliegend angeordneten Verbauplatten (14) und dazwischen angeordneten Spreizen (7) in den Graben eingesetzt und nach vorne durch den Graben gezogen wird,
**dadurch gekennzeichnet, dass** Verbauplatten mit schrägem hinteren Rand verwendet werden, der derart geneigt ist, dass der untere Rand der Verbauplatten kürzer als der obere Rand der Verbauplatten ist, und dass nach dem Vorziehen der Verbauvorrichtung auf eine hinter dem hinteren Verbauplattenrand liegende Böschung eine Schicht Erdreich aufgeschüttet und verdichtet wird.

9. Verfahren nach Anspruch 8, **dadurch gekennzeichnet, dass** die Verbauvorrichtung nacheinander mehrfach jeweils um eine bestimmte Strecke vorgezogen wird und das Erdreich bei jedem Vorziehen schichtweise aufgeschüttet und verdichtet wird.

10. Verfahren nach Anspruch 8 oder 9, **dadurch gekennzeichnet, dass** das Erdreich bereits vor dem Vorziehen der Verbauvorrichtung auf die Böschung zwischen den Verbauplatten (14) mit den schrägen hinteren Rändern geschüttet wird und anschließend nach dem Vorziehen der Verbauvorrichtung verdichtet wird.

## Claims

1. Shoring device for shoring trenches having two shoring panels (14) disposed opposite to one another and spreaders (7) disposed between the shoring panels and keeping the shoring panels (14) spaced apart,
**characterized in that** the rear edge (15) of the shoring panels (14) extends at an angle such that the lower edges of the shoring panels (14) are shorter than the upper edges of the shoring panels (14).

2. Shoring device according to claim 1, **characterized in that** the rear edge (15) of the shoring panels (14) is inclined at an angle of 20° to 70°with respect to the horizontal direction.

3. Shoring device according to claim 1 or claim 2, **characterized in that** at least one more pair of rectangular shoring panels (5, 6, 8, 9) is attached to the front edges of the shoring panels (14).

4. Shoring device according to one of the preceding claims, **characterized in that** a cutting panel (2, 3), which, viewed from above, has a wedge-shaped cross-section, is disposed on the front edges of the front shoring panels (5, 6) of the shoring device.

5. Shoring device according to claim 4, **characterized in that** the cutting panels (2, 3) on both sides of the shoring device are connected with each other by a rigid connecting lock bar (4), which can be used for pulling the shoring device through the trench.

6. Shoring device according to one of the preceding claims, **characterized in that** a top panel (12, 13, 16) is placed upon at least one of the shoring panels (5, 6, 8, 9, 14).

7. Shoring device according to claim 6, **characterized in that** the top panel (16) is superimposed onto the shoring panel (14) with the chamfered rear edge (15), the top panel (16) equally having a chamfered rear edge (17), which is flush with the chamfered rear edge (15) of the shoring panel (14).

8. Method for shoring trenches, wherein a shoring device having two shoring panels (14) disposed opposite one another and spreaders (7) disposed between them is inserted into the trench and pulled forward through the trench,
**characterized in that** shoring panels having a chamfered rear egde are used, the inclination of the rear edge being such that the lower edge of the shoring panels is shorter than the upper edge of the shoring panels, and that after pulling the shoring device forward, a layer of soil is heaped up and compacted onto a slope situated behind the rear edges of the shoring panels.

9. Method according to claim 8, **characterized in that** the shoring device is pulled forward along a predetermined stretch multiple consecutive times, the soil being heaped up and compacted in layers at each pulling operation.

10. Method according to claims 8 or 9, **characterized in that** the soil is heaped up onto the slope between the shoring panels (14) with the chamfered rear edges before the shoring device is pulled forward, the soil being subsequently compacted after the shoring device has been pulled forward.

## Revendications

1. Dispositif de blindage pour le blindage de tranchées, avec deux plaques de blindage (14) agencées vis-à-vis l'une de l'autre et des étais (7), agencés entre les plaques de blindage, qui maintiennent les plaques de blindage (14) à une certaine distance,
**caractérisé en ce que** le bord arrière (15) des plaques de blindage (14) est oblique, de sorte que le bord inférieur des plaques de blindage (14) est plus court que le bord supérieur des plaques de blindage (14).

2. Dispositif de blindage selon la revendication 1, **caractérisé en ce que** le bord arrière (15) des plaques de blindage (14) est incliné d'un angle de 20° à 70° par rapport à l'horizontale.

3. Dispositif de blindage selon la revendication 1 ou 2, **caractérisé en ce qu'**au moins une autre paire de plaques de blindage (5, 6, 8, 9) rectangulaire est fixée au niveau du bord antérieur des plaques de blindage (14).

4. Dispositif de blindage selon l'une quelconque des revendications précédentes, **caractérisé en ce qu'**une plaque de coupe (2, 3), ayant une section transversale en forme de coin en vue de dessus, est agencée au niveau du bord antérieur des plaques de blindage (5, 6) antérieures du dispositif de blindage.

5. Dispositif de blindage selon la revendication 4, **caractérisé en ce que** les plaques de coupe (2, 3) sont reliées l'une avec l'autre des deux côtés du dispositif de blindage grâce à une poutre de liaison (4) rigide en flexion, par laquelle le dispositif peut être tiré à travers la tranchée.

6. Dispositif de blindage selon l'une quelconque des revendications précédentes, **caractérisé en ce qu'**une plaque de rehausse (12, 13, 16) est posée sur au moins une des plaques de blindage (5, 6, 8, 9, 14).

7. Dispositif de blindage selon la revendication 6, **caractérisé en ce que** la plaque de rehausse (16) est posée sur la plaque de blindage (14) présentant le bord arrière oblique, la plaque de rehausse (16) présentant également un bord arrière oblique (17), qui est aligné avec le bord arrière oblique (15) de la plaque de blindage (14).

8. Procédé pour le blindage de tranchées, dans lequel un dispositif de blindage avec deux plaques de blindage (14) agencées vis-à-vis l'une de l'autre et des étais (7) agencés entre celles-ci est utilisé dans les tranchées et est tiré vers l'avant à travers les tranchées,
**caractérisé en ce que** des plaques de blindage avec bord arrière oblique sont utilisées, ledit bord arrière étant incliné de manière à ce que le bord inférieur des plaques de blindage soit plus court que le bord supérieur des plaques de blindage, et **en ce que** après l'avancement du dispositif de blindage, une couche de terre est remblayée et compactée sur un talus se trouvant derrière le bord arrière de la plaque de blindage.

9. Procédé selon la revendication 8, **caractérisé en ce que** le dispositif de blindage est tiré vers l'avant successivement plusieurs fois respectivement d'une distance déterminée et la terre est remblayée et compactée par couches à l'occasion de chaque avancement.

10. Procédé selon la revendication 8 ou 9, **caractérisé en ce que** la terre est déversée sur le talus entre les plaques de blindage (14) présentant les bords arrières obliques avant l'avancement du dispositif de blindage et est compactée consécutivement à l'avancement du dispositif de blindage.
